# FASCICULE DE BREVET EUROPEEN

(11) **EP 3 725 181 B1**
(45) Date de publication et mention de la délivrance du brevet: **25.05.2022**
(21) Numéro de dépôt: 20169244.9
(22) Date de dépôt: 14.04.2020
(51) Int. Cl.: A45C 13/12, A44B 11/25, E05B 65/52

(54) **DISPOSITIF D'OUVERTURE ET DE FERMETURE D'UN ARTICLE, NOTAMMENT DE MAROQUINERIE, ET ARTICLE COMPORTANT UN TEL DISPOSITIF**
VORRICHTUNG ZUM ÖFFNEN UND SCHLIESSEN EINES ARTIKELS, INSBESONDERE EINES LEDERWAREN-ARTIKELS, UND ARTIKEL, DER EINE SOLCHE VORRICHTUNG UMFASST
DEVICE FOR OPENING AND CLOSING AN ARTICLE, ESPECIALLY MADE OF LEATHER, AND ARTICLE COMPRISING SUCH A DEVICE

(30) Priorité: 19.04.2019 FR 1904201
(43) Date de publication de la demande: 21.10.2020
(73) Titulaire: Hermes Sellier, 75008 Paris (FR)
(72) Inventeur: DOAN, Truong Vu, 94200 Ivry-sur-Seine (FR); ROUZAUD, Camille, 92300 Levallois-Perret (FR)
(74) Mandataire: Santarelli

(56) Documents cités:
- DE-A1- 1 532 879
- US-A- 2 527 202

## Description

L'invention concerne un dispositif d'ouverture et de fermeture d'un article, notamment de maroquinerie, aussi appelé plus communément fermoir.

L'invention concerne également un article, notamment de maroquinerie, pourvu d'un tel dispositif d'ouverture et de fermeture.

### Etat de la technique

On connaît des dispositifs d'ouverture et de fermeture d'un article, notamment de maroquinerie, pourvus d'une clé et d'un barillet permettant le verrouillage et le déverrouillage du dispositif et par conséquent l'ouverture et la fermeture de l'article, par l'insertion de la clé dans le barillet et son entrainement en rotation. Il s'agit de dispositifs souvent appelés serrure.

On connaît également des dispositifs d'ouverture et de fermeture d'un article, notamment de maroquinerie, pourvus plutôt d'un boîtier comportant un palastre mobile en rotation entre une première position stable et une seconde position. Un bouton d'assemblage, aussi appelé tibi, est prévu pour être introduit dans le boîtier et retiré de ce boîtier lorsque le palastre est amené dans sa seconde position. Il s'agit de dispositifs souvent appelés fermoirs. Lorsque le palastre est dans sa première position stable et le tibi introduit dans le boîtier, alors le fermoir est fermé ; tandis que lorsque le palastre est dans sa première position stable et le tibi retiré du boîtier, alors le fermoir est ouvert et l'insertion du tibi dans le boîtier n'est pas possible.

5 32 879 décrit aussi un dispositif d'ouverture et de fermeture.

### Exposé de l'invention

L'invention vise à fournir un dispositif d'ouverture et de fermeture d'un article, notamment de maroquinerie, du type fermoir, sans clé ni barillet, qui soit particulièrement simple et commode tant à la fabrication qu'à l'utilisation.

L'invention a ainsi pour objet, sous un premier aspect, un dispositif d'ouverture et de fermeture d'un article, notamment de maroquinerie, comportant un boîtier de fermoir et un bouton d'assemblage configuré pour coopérer avec ledit boîtier de fermoir, lequel boîtier de fermoir est pourvu d'un mécanisme admettant une configuration verrouillée dans laquelle ledit article peut être fermé et une configuration déverrouillée dans laquelle ledit article peut être ouvert, caractérisé en ce que ledit mécanisme comporte un palastre monté mobile en rotation par rapport audit boîtier de fermoir, entre une première position stable et une deuxième position, au moins un organe de verrouillage monté mobile dans ledit boîtier de fermoir et configuré pour être entraîné par ledit palastre, et un loquet monté mobile en translation dans ledit boîtier de fermoir et configuré pour coopérer avec ledit palastre ; ledit mécanisme étant configuré de sorte que :
lorsque ledit palastre est dans sa première position stable et que ledit bouton d'assemblage est introduit dans ledit boîtier de fermoir, ledit au moins un organe de verrouillage immobilise ledit bouton d'assemblage au moins en translation ;
lorsque ledit palastre est mis en rotation et passe de sa première position stable à sa deuxième position, ledit au moins un organe de verrouillage est déplacé jusqu'à libérer ledit bouton d'assemblage et ledit loquet est entraîné en translation dans ledit boîtier de fermoir jusqu'à pousser ledit bouton d'assemblage hors dudit boîtier de fermoir ;
lorsque ledit palastre est dans sa deuxième position, ledit loquet immobilise ledit palastre et ledit au moins un organe de verrouillage ; et lorsque ledit bouton d'assemblage est réintroduit dans ledit boîtier de fermoir, ledit bouton d'assemblage pousse ledit loquet qui libère ledit palastre et ledit au moins un organe de verrouillage, ledit palastre est mis en rotation et passe de sa deuxième position à sa première position stable et ledit au moins un organe de verrouillage est déplacé jusqu'à immobiliser ledit bouton d'assemblage au moins en translation.

Le dispositif d'ouverture et de fermeture selon l'invention est particulièrement commode en ce qu'il permet d'ouvrir l'article par simple rotation du palastre, le bouton d'assemblage étant automatiquement libéré du boîtier de fermoir par l'action du loquet et le mécanisme étant ainsi en configuration déverrouillée.

Au surplus, le dispositif d'ouverture et de fermeture selon l'invention est particulièrement commode en ce qu'il permet de fermer l'article par simple introduction du bouton d'assemblage dans le boîtier de fermoir, sans avoir à actionner le palastre.

En effet, la translation du loquet lorsque le palastre est entraîné en rotation depuis sa première position stable vers sa deuxième position permet de maintenir le palastre dans sa deuxième position, dans laquelle le bouton d'assemblage peut aisément être retiré et/ou introduit. Au surplus, puisque le palastre entraine l'organe de verrouillage dans une position où il libère le bouton d'assemblage, ce dernier reste dans cette position et le bouton d'assemblage peut aisément être retiré et/ou introduit.

Des caractéristiques préférées particulièrement simples, commodes et économiques du dispositif d'ouverture et de fermeture selon l'invention sont présentées ci-dessous.

Ledit palastre comporte une pluralité de fenêtres, ledit mécanisme comporte une plaque de palastre pourvue d'une pluralité de cheminées qui s'étendent depuis une face interne de ladite plaque de palastre et qui sont reçus dans lesdites fenêtres dudit palastre, et lesdites cheminées sont déplacées dans lesdites fenêtres lorsque ledit palastre est mis en rotation et passe de sa première position stable à sa deuxième position, et inversement.

Ledit mécanisme comporte un premier organe de rappel configuré pour rappeler ledit palastre dans sa première position stable, ledit premier organe de rappel étant formé par exemple par un ressort de traction.

Ledit palastre comporte une fenêtre complémentaire, une première tige d'attache ainsi qu'une paroi interne au moins partiellement circulaire, ladite plaque de palastre est pourvue d'une deuxième tige d'attache qui saille de ladite face interne de ladite plaque de palastre et qui est reçue dans ladite fenêtre complémentaire dudit palastre, et ledit premier organe de rappel est au moins partiellement disposé le long de ladite paroi interne dudit palastre et assujetti mécaniquement, par une première extrémité à ladite première tige d'attache et, par une seconde extrémité opposée à ladite première extrémité, à ladite deuxième tige d'attache.

Ledit palastre comporte une première tige d'attache, ledit mécanisme comporte une couronne logée dans ledit palastre, ladite couronne est pourvue d'une paroi au moins partiellement circulaire de laquelle saille une deuxième tige d'attache ainsi que des oreilles de montage dans lesquelles sont reçues lesdites cheminées de ladite plaque de palastre, et ledit premier organe de rappel est au moins partiellement disposé le long de ladite paroi de ladite couronne et assujetti mécaniquement, par une première extrémité à ladite première tige d'attache et, par une seconde extrémité opposée à ladite première extrémité, à ladite deuxième tige d'attache.

Ledit palastre comporte une pluralité de pions d'entraînement qui s'étendent depuis une face externe dudit palastre, en direction de ladite face interne de ladite plaque de palastre, ledit mécanisme comporte une pluralité de lames formant des dits organes de verrouillage, lesdites lames sont montées pivotantes sur lesdites cheminées de ladite plaque de palastre et sont pourvues d'encoches dans lesquelles sont insérés à déplacement lesdits pions d'entraînement dudit palastre, ledit bouton d'assemblage comporte un doigt pourvu d'une rainure circulaire, et lorsque ledit palastre est dans sa première position stable, lesdites lames sont au moins partiellement logées dans ladite rainure dudit doigt verrouillant ainsi ledit bouton d'assemblage dans ledit palastre, tandis que lorsque ledit palastre est dans sa deuxième position, lesdites lames sont pivotées par rapport à ladite plaque de palastre par l'action desdits pions d'entraînement dudit palastre dans lesdites encoches desdites lames, lesdites lames sont à distance de ladite rainure dudit doigt et ledit bouton d'assemblage peut être libéré

Ledit palastre comporte une ouverture centrale débouchante, des dents qui saillent dans ladite ouverture centrale et qui forment des dits organes de verrouillage, ledit bouton d'assemblage comporte un doigt pourvu d'une rainure circulaire et de méplats formés à une extrémité libre dudit doigt, et lorsque ledit palastre est dans sa première position stable, lesdites dents dudit palastre sont au moins partiellement logées dans ladite rainure dudit doigt et lesdits méplats dudit doigt sont disposés sensiblement perpendiculairement auxdites dents verrouillant ainsi ledit bouton d'assemblage dans ledit palastre, tandis que lorsque ledit palastre est dans sa deuxième position, lesdits méplats sont sensiblement alignés avec lesdites dents et ledit bouton d'assemblage peut être libéré.

Ledit bouton d'assemblage comporte un flasque assujetti mécaniquement audit doigt à une extrémité opposée à ladite rainure circulaire.

Un espace est ménagé entre ledit flasque et ledit doigt pour y interposer une première portion dudit article, notamment de maroquinerie, pour l'assujettissement dudit bouton d'assemblage sur ledit article.

Ledit mécanisme comporte en outre un couvercle par rapport auquel ledit palastre est mobile en rotation, ledit loquet est monté sur ledit couvercle et assujetti en rotation par rapport à ce dernier, ledit loquet est pourvu d'au moins un organe de blocage et ledit palastre est pourvu d'au moins un organe de blocage complémentaire configuré pour coopérer avec ledit au moins un organe de blocage dudit loquet lorsque ledit palastre est dans sa deuxième position, pour immobiliser ledit palastre et ledit au moins un organe de verrouillage.

Ledit couvercle est pourvu d'une pluralité de cheminées qui s'étendent depuis une face interne dudit couvercle et ledit loquet a la forme générale d'une plaque dans laquelle sont ménagées des échancrures recevant lesdites cheminées dudit couvercle, pour immobiliser ce dernier en rotation par rapport audit couvercle.

Ledit loquet est pourvu d'au moins un évidement formant ledit au moins un organe de blocage et ledit palastre est pourvu d'au moins un plot saillant d'une face interne dudit palastre et formant ledit au moins un organe de blocage complémentaire.

Ledit mécanisme est configuré pour que ledit au moins un plot dudit palastre vient en butée contre un bord dudit au moins un évidement dudit loquet, ou est introduit dans ledit au moins un évidemment dudit loquet, lorsque ledit palastre est dans sa deuxième position.

Ledit loquet est en outre pourvu d'au moins un épaulement formant au moins un dit évidemment qui est progressif.

Ledit mécanisme comporte en outre un deuxième organe de rappel configuré pour mettre en appui ledit loquet contre ledit palastre en l'absence de sollicitation extérieure, ledit deuxième organe de rappel étant formé par exemple par un ressort de compression.

Ledit couvercle est pourvu d'un siège ménagé dans sa face interne et logeant partiellement ledit deuxième organe de rappel.

Ledit mécanisme comporte un pion support ayant une base disposée contre une face interne dudit couvercle et une tige sur laquelle est monté ledit deuxième organe de rappel, ledit mécanisme comporte en outre un manchon muni d'un espace interne dans lequel est introduit ledit deuxième organe de rappel monté sur ledit pion support, et muni aussi d'une collerette externe, et ledit loquet est pourvu d'un orifice et est monté à coulissement sur ledit manchon, avec ladite collerette externe dudit manchon qui vient en appui contre une face dudit loquet en regard de ladite face interne dudit couvercle.

Ledit palastre est monté mobile en rotation entre une plaque de palastre et un couvercle, lesquels sont assujettis mécaniquement l'un avec l'autre, par exemple à l'aide de vis de fixation.

Ledit mécanisme comporte une plaque de palastre par rapport à laquelle ledit palastre est mobile en rotation, ladite plaque de palastre est pourvue d'un muret au moins partiellement circulaire, et ledit boîtier de fermoir comporte en outre une contre-plaque assujettie mécaniquement avec ladite plaque de palastre et disposée contre ledit muret de sorte à ménager un espace entre ladite plaque de palastre et ladite contre-plaque, pour y interposer une deuxième portion dudit article, notamment de maroquinerie, pour l'assujettissement dudit boîtier de fermoir sur ledit article.

L'invention a aussi pour objet, sous un second aspect, un article, notamment de maroquinerie comportant un dispositif d'ouverture et de fermeture tel que décrit ci-dessus, une première portion sur laquelle est fixé un bouton d'assemblage dudit dispositif d'ouverture et de fermeture, et une seconde portion sur laquelle est fixé un boîtier de fermoir dudit dispositif d'ouverture et de fermeture, ledit dispositif d'ouverture et de fermeture étant configuré pour recevoir et immobiliser ledit bouton d'assemblage dans ledit boîtier de fermoir dans une configuration verrouillée d'un mécanisme dudit dispositif d'ouverture et de fermeture, et pour libérer ledit bouton d'assemblage dudit boîtier de fermoir dans une configuration déverrouillée dudit mécanisme.

### Brève description des figures

On va maintenant poursuivre l'exposé de l'invention par la description d'exemples de réalisation, donnée ci-après à titre illustratif et non limitatif, en référence aux dessins annexés.
La figure 1 représente schématiquement en perspective un dispositif d'ouverture et de fermeture conforme à l'invention, ayant un boîtier de fermoir fixé sur une première partie d'un article de maroquinerie, montrée seulement partiellement, et un bouton d'assemblage fixé sur une seconde partie dudit article de maroquinerie, montrée aussi seulement partiellement, dans une configuration déverrouillée où le bouton d'assemblage est libéré et à distance du boîtier de fermoir.
La figure est une vue similaire à celle de la figure 1, montrant le dispositif d'ouverture et de fermeture dans une configuration verrouillée où le bouton d'assemblage est inséré dans le boîtier de fermoir.
La figure 3 représente schématiquement en perspective éclatée le dispositif d'ouverture et de fermeture des figures 1 et 2.
La figure 4 représente schématiquement en perspective éclatée le dispositif d'ouverture et de fermeture des figures 1 et 2.
La figure 5 représente schématiquement en perspective un loquet du dispositif d'ouverture et de fermeture.
La figure 6 représente schématiquement en perspective éclatée un palastre du dispositif d'ouverture et de fermeture.
La figure 7 représente schématiquement en vue de face le palastre du dispositif d'ouverture et de fermeture.
La figure 8 représente schématiquement en vue de face une lame du dispositif d'ouverture et de fermeture.
La figure 9 représente schématiquement en vue de côté une plaque de palastre du dispositif d'ouverture et de fermeture.
La figure 10 est une vue de face du dispositif d'ouverture et de fermeture, dans la configuration verrouillée et avec un couvercle du boitier de fermoir qui a été retiré.
La figure 10A est une vue en coupe repérée A-A sur la figure 10.
La figure 10B est une vue en coupe repérée B-B sur la figure 10A.
La figure 11 est une vue similaire à celle de la figure 10, montrant le passage de la configuration verrouillée du dispositif d'ouverture et de fermeture à sa configuration déverrouillée.
La figure 11A est une vue similaire à celle de la figure 10A, montrant le passage de la configuration verrouillée du dispositif d'ouverture et de fermeture à sa configuration déverrouillée.
La figure 11B est une vue similaire à celle de la figure 10B, montrant le passage de la configuration verrouillée du dispositif d'ouverture et de fermeture à sa configuration déverrouillée.
La figure 12 est une vue similaire à celle de la figure 11, montrant le dispositif d'ouverture et de fermeture dans sa configuration déverrouillée.
La figure 12A est une vue similaire à celle de la figure 11A, montrant le dispositif d'ouverture et de fermeture dans sa configuration déverrouillée.
La figure 12B est une vue similaire à celle de la figure 11B, montrant le dispositif d'ouverture et de fermeture dans sa configuration déverrouillée.
La figure 13 est une vue similaire à celle de la figure 12, montrant le passage de la configuration déverrouillée du dispositif d'ouverture et de fermeture à sa configuration verrouillée.
La figure 13A est une vue similaire à celle de la figure 12A, montrant le passage de la configuration déverrouillée du dispositif d'ouverture et de fermeture à sa configuration verrouillée.
La figure 13B est une vue similaire à celle de la figure 12B, montrant le passage de la configuration déverrouillée du dispositif d'ouverture et de fermeture à sa configuration verrouillée.
La figure 14 montre en perspective une variante du dispositif d'ouverture et de fermeture, dans une configuration déverrouillée.
La figure 15 montre en perspective une variante du dispositif d'ouverture et de fermeture, dans une configuration verrouillée.
La figure 16 est une vue en perspective éclatée similaire à celles de la figure 3, pour la variante du dispositif d'ouverture et de fermeture.
La figure 17 est une vue en perspective éclatée similaire à celles de la figure 4, pour la variante du dispositif d'ouverture et de fermeture.
La figure 18 est une vue similaire à celle de la figure 10, montrant la variante du dispositif d'ouverture et de fermeture dans sa configuration verrouillée.
La figure 18A est une vue similaire à celle de la figure 10A, montrant la variante du dispositif d'ouverture et de fermeture dans sa configuration verrouillée.
La figure 18B est une vue similaire à celle de la figure 10B, montrant la variante du dispositif d'ouverture et de fermeture dans sa configuration verrouillée.
La figure 19 est une vue similaire à celle de la figure 11, montrant le passage de la configuration verrouillée de la variante du dispositif d'ouverture et de fermeture à sa configuration déverrouillée.
La figure 19A est une vue similaire à celle de la figure 11A, montrant le passage de la configuration verrouillée de la variante du dispositif d'ouverture et de fermeture à sa configuration déverrouillée.
La figure 19B est une vue similaire à celle de la figure 11B, montrant le passage de la configuration verrouillée de la variante du dispositif d'ouverture et de fermeture à sa configuration déverrouillée.
La figure 20 est une vue similaire à celle de la figure 12, montrant la variante du dispositif d'ouverture et de fermeture dans sa configuration déverrouillée.
La figure 20A est une vue similaire à celle de la figure 12A, montrant la variante du dispositif d'ouverture et de fermeture dans sa configuration déverrouillée.
La figure 20B est une vue similaire à celle de la figure 12B, montrant la variante du dispositif d'ouverture et de fermeture dans sa configuration déverrouillée.

### Description détaillée

Les figures 1 et 2 illustrent un dispositif d'ouverture et de fermeture 1, appelé aussi fermoir, d'un article de maroquinerie (non représenté).

L'article de maroquinerie peut par exemple comporter une première portion, ou corps, sur laquelle une deuxième portion de l'article, ou rabat, peut être rattachée par une première extrémité (non représentée).

Le dispositif d'ouverture et de fermeture 1, ci-après fermoir, comporte un boîtier de fermoir 2 et un bouton d'assemblage 3 configuré pour coopérer avec le boîtier de fermoir 2.

Par exemple, bouton d'assemblage 3 peut être assujetti à la première portion, ou corps, de l'article, tandis que le boîtier de fermoir 2 peut être assujetti à la deuxième portion, ou rabat, de l'article.

Le boîtier de fermoir 2 est pourvu d'un mécanisme admettant une configuration verrouillée dans laquelle l'article peut être fermé et une configuration déverrouillée dans laquelle l'article peut être ouvert.

La configuration déverrouillée du mécanisme du boîtier de fermoir 2 est visible sur la figure 1, où le bouton d'assemblage 3 est à distance du boîtier de fermoir 2, tandis que la configuration verrouillée du mécanisme du boîtier de fermoir 2 est visible sur la figure 2, où le bouton d'assemblage 3 n'est pas visible car il est partiellement introduit dans le boîtier de fermoir 2.

En particulier, le mécanisme du boîtier de fermoir 2 comporte un palastre 4 monté mobile en rotation par rapport au boîtier de fermoir 2, entre une première position stable dans laquelle le mécanisme est en configuration verrouillée (figure 2), et une deuxième position (figure 1) dans laquelle le mécanisme est en configuration déverrouillée.

Le palastre 4 est monté mobile entre un couvercle 5 du mécanisme, situé d'un premier côté 6 du boîtier de fermoir 2, et une plaque de palastre 7 du mécanisme, située d'un second côté 9 du boîtier de fermoir 2, opposé au premier côté 6.

Le palastre 4 est interposé entre le couvercle 5 et la plaque de palastre 7 et est mobile en rotation par rapport à ceux-ci, entre sa première position stable et sa deuxième position.

Le boîtier de fermoir 2 peut être pourvu d'une contre-plaque 8 située sur le second côté 9 et assujettie mécaniquement à la plaque de palastre 7, tout en laissant un espace 10 entre la plaque de palastre 7 et la contre-plaque 8, pour y interposer par exemple la deuxième portion, ou rabat, de l'article, pour l'assujettissement du boîtier de fermoir 2 sur cet article.

Le bouton d'assemblage 3 comporte un doigt 11 et un flasque 12 assujetti mécaniquement au doigt 11, tout en laissant un espace 13 entre le flasque 12 et le doigt 11, pour y interposer par exemple la première portion, ou corps, de l'article, pour l'assujettissement du bouton d'assemblage 3 sur cet article.

Le bouton d'assemblage 3 est pourvu d'une rainure circulaire 14 ménagée à proximité d'une extrémité libre 15 du doigt 11, à l'opposé du flasque 12. En d'autres termes, le flasque 12 est assujetti mécaniquement au doigt 11 à une extrémité opposée à la rainure circulaire 14.

Le dispositif d'ouverture et de fermeture 1 est ici configuré de sorte que le bouton d'assemblage 3 est introduit dans et retiré du boîtier de fermoir 2 par le second côté 9 de ce dernier, c'est-à-dire du côté de la plaque de palastre 7 et de la contre-plaque 8, à l'opposé du couvercle 5.

On va maintenant décrire plus en détail le boîtier de fermoir 2 et le bouton d'assemblage 3 en référence aux figures 2 à 9.

Le palastre 4 du boîtier de fermoir 2 a sensiblement la forme d'une jante et présente une paroi externe cylindrique 16 et une paroi principale 17 s'étendant à l'intérieur de la paroi externe cylindrique 16.

Le palastre 4 comporte une ouverture centrale débouchante 18 ménagée dans la paroi principale 17.

Le palastre 4 comporte une pluralité de fenêtres 19 ménagée dans la paroi principale 17 autour de l'ouverture centrale 18.

L'ouverture centrale 18 du palastre permet le passage du doigt 11 du bouton d'assemblage 3.

Le palastre 4 comporte une fenêtre complémentaire 20 ménagée dans la paroi principale 17 et située sensiblement entre une fenêtre 19 et la paroi externe cylindrique 16.

Le palastre 4 comporte une paroi interne au moins partiellement circulaire 21 qui s'étend depuis une face interne 22 de la paroi principale 17.

La paroi interne 21 s'étend ici sensiblement concentriquement et à distance de la paroi externe cylindrique 16, autour des fenêtres 19.

La fenêtre complémentaire 20 est ainsi située entre la paroi interne 21 et la paroi externe cylindrique 16.

Une trouée 23 est ménagée dans la paroi interne 21 et le palastre 4 comporte une première tige d'attache 24 située en regard de la trouée 23.

La première tige d'attache 24 s'étend depuis la face interne 22 de la paroi principale 17, à proximité de la paroi externe cylindrique 16.

La première tige d'attache 24 peut être située aussi à proximité de la fenêtre complémentaire 20.

Le palastre 4 comporte ici une pluralité d'organes de blocage dits complémentaires 25 formés ici dans la paroi principale 17.

Dans l'exemple décrit, les organes de blocage complémentaires du palastre 4 sont formés par des plots 25 saillants de la face interne 22 de la paroi principale 17.

Chaque plot 25 peut être situé entre deux fenêtres 19 successives et être raccordé à la paroi interne partiellement circulaire 21.

Le palastre 4 présente en outre un premier épaulement 26 ménagé dans la paroi externe cylindrique 16, du côté de la face interne 22 de la paroi principale 17 et du premier côté 6 du boîtier de fermoir 2, et prévu pour former un siège pour le couvercle 5.

Le palastre comporte aussi un ou plusieurs pions d'entraînement 27 qui s'étendent depuis une face externe 28 de la paroi principale 17.

Dans l'exemple décrit, chaque pion d'entraînement 27 peut être situé entre deux fenêtres 19 successives et ainsi se trouver sensiblement à l'opposé des plots 2, c'est-à-dire de l'autre côté de la paroi principale 17.

Le palastre 4 présente en outre un deuxième épaulement 29 ménagé dans la paroi externe cylindrique 16, du côté de la face externe 28 de la paroi principale 17 et du second côté 9 du boîtier de fermoir 2, et prévu pour former un siège pour la plaque de palastre 7.

Le couvercle 5 du boîtier de fermoir 2 présente une face interne 30 de laquelle saillent plusieurs premières cheminées 31, ainsi qu'un siège 32 ménagé dans sa face interne 30.

Les premières cheminées 31 du couvercle 5 présentent ici des trous taraudés et peuvent être régulièrement réparties autour du siège 32.

La plaque de palastre 7 du boîtier de fermoir 2 présente une face interne 33 de laquelle saillent plusieurs deuxièmes cheminées 34 qui sont configurées pour être reçues dans les fenêtres 19 du palastre 4.

La plaque de palastre 7 présente une ouverture centrale débouchante 35 autour de laquelle peuvent être régulièrement réparties les deuxièmes cheminées 34.

L'ouverture centrale 35 de la plaque de palastre 7 permet le passage du doigt 11 du bouton d'assemblage 3.

Les deuxièmes cheminées 34 de la plaque de palastre 7 présentent ici des trous taraudés qui débouchent dans une face externe 37 de la plaque de palastre 7 qui est opposée à la face interne 33, au niveau de premiers orifices 40.

La plaque de palastre 7 comporte une deuxième tige d'attache 36 qui saille de la face interne 33 de la plaque de palastre et qui est située par exemple ici à proximité de la périphérie de la plaque de palastre 7.

La deuxième tige d'attache 36 est configurée pour être reçue dans la fenêtre complémentaire 20 du palastre 4.

La plaque de palastre 7 comporte en outre un muret 39 au moins partiellement circulaire qui saille de la face externe 37 de la plaque de palastre 7. Le muret 39 s'étend par exemple ici autour de l'ouverture centrale 35.

La plaque de palastre 7 comporte en outre des troisièmes cheminées 38 qui saillent de la face externe 37 et qui peuvent par exemple être régulièrement réparties autour du muret 39.

Les troisièmes cheminées 38 de la plaque de palastre 7 présentent ici des trous taraudés qui débouchent dans la face interne 33.

On notera que les premiers orifices 40 sont par exemple ici régulièrement répartis autour du muret 39 et entre les troisièmes cheminées 38.

La contre-plaque 8 est configurée pour être assujettie mécaniquement avec la plaque de palastre 7 et présente une face interne 41 prévue pour être disposée contre le muret 39 de sorte à ménager l'espace 10 entre la plaque de palastre 7 et la contre-plaque 8.

La contre-plaque 8 présente une ouverture centrale 42 débouchant de part et d'autre de la face interne 41 et d'une face externe 43 opposée à la face interne 41 de la contre-plaque 8.

L'ouverture centrale 42 de la contre-plaque 8 permet le passage du doigt 11 du bouton d'assemblage 3.

La contre-plaque 8 présente des deuxièmes orifices 44 débouchant de part et d'autre des faces interne et externe 41 et 43 de la contre-plaque 8.

Ces deuxièmes orifices 44 de la contre-plaque 8 sont par exemple ici régulièrement répartis autour de l'ouverture centrale 42 de cette contre-plaque 8.

Le mécanisme est pourvu d'un loquet 45 monté mobile en translation dans le boîtier de fermoir 2 et configuré pour coopérer avec le palastre 4.

Le loquet 45 a la forme générale d'une plaque dans laquelle sont ménagées des échancrures 46 configuré pour recevoir les premières cheminées 31 du couvercle, de sorte à immobiliser le loquet 45 en rotation par rapport au couvercle 5.

Les échancrures 46 ont par exemple ici un fond sensiblement rond pour accueillir une section respective des premières cheminées 31 respectives.

Le loquet 45 est ainsi monté sur le couvercle 5 et assujetti en rotation par rapport à ce dernier.

Le loquet 45 est pourvu d'un ou plusieurs organes de blocage, ici formés par des évidements 47, et configurés pour coopérer avec les plots 25 du palastre 4 lorsque ce dernier se trouve dans sa deuxième position.

Le loquet 45 est en outre pourvu d'épaulements 48 ménagés dans la plaque formant le loquet 45, de sorte à former des évidements 47 qui sont progressifs.

En particulier, le mécanisme du boîtier de fermoir 2 est ici configuré pour que les plots 25 du palastre 4 viennent en butée contre des bords des évidements 47 respectifs du loquet 45.

Cela permet de bloquer progressivement le palastre 4 dans sa première position stable.

Le mécanisme du boîtier de fermoir 2 est aussi pourvu d'un ou plusieurs organes de verrouillage 60 montés mobiles dans le boîtier de fermoir 2 et configurés pour être entraînés par le palastre 4.

Ces organes de verrouillage sont formés par des lames 60 qui ont sensiblement une forme de crochets, et qui sont pourvues chacune d'un troisième orifice 61 pour le montage pivotant de chacune des lames 60 sur les deuxièmes cheminées 34 de la plaque de palastre 7.

Les lames 60 sont pourvues chacune d'une encoche 62, ayant une forme allongée et dans laquelle est configuré pour être à reçu à déplacement un pion d'entraînement 27 respectif du palastre 4.

Les lames 60 présentent en outre chacune un contour ayant une section 63 qui est incurvée et prévue pour être logée au moins partiellement dans la rainure 14 du doigt 11 du bouton d'assemblage 3 lorsque le palastre 4 est dans sa première position stable.

Le mécanisme du boîtier de fermoir 2 est en outre pourvu d'un premier organe de rappel 64, formé par exemple ici par un ressort de traction, et d'un deuxième organe de rappel 65, formé par exemple ici par un ressort de compression.

Le premier organe de rappel 64 a une forme sensiblement semi-circulaire et est pourvu de points d'attaches 66 aux première et deuxième extrémités opposées de ce premier organe de rappel 64.

Le premier organe de rappel 64 est logé dans le palastre 4, entre la paroi externe cylindrique 16 et la paroi interne semi-circulaire 21, et est assujetti mécaniquement à la fois à la première tige d'attache 24 du palastre 4 par l'un des points d'attaches du premier organe de rappel 64 et à la deuxième tige d'attache 36 de la plaque de palastre 7 par l'autre des points d'attaches du premier organe de rappel 64.

Le deuxième organe de rappel 65 est configuré pour mettre en appui le loquet 45 contre le palastre 4 en l'absence de sollicitation extérieure.

En particulier, le deuxième organe de rappel 65 est logé partiellement dans le siège 32 ménagé dans le couvercle 5 et vient en appui contre une face externe 49 du loquet 45.

Le mécanisme du boîtier de fermoir 2 comporte également des premières vis de fixation 67 qui permettent d'assujettir mécaniquement la plaque de palastre 7 au couvercle 5, en traversant les premiers orifices 40, les deuxièmes cheminées 34 de la plaque de palastre 7 et les oreilles 85 de la couronne 81, et en venant s'insérer dans les premières cheminées 31 du couvercle 5 qui se trouvent directement en regard des deuxièmes cheminées 34 de la plaque de palastre 7 et des oreilles 85 de la couronne 81.

Le palastre 4 est ainsi interposé entre la plaque de palastre 7 et le couvercle 5 tout en étant mobile en rotation entre ceux-ci.

Le mécanisme du boîtier de fermoir 2 comporte des deuxièmes vis de fixation 68 qui permettent d'assujettir mécaniquement la contre-plaque 8 à la plaque de palastre 7, en traversant les deuxièmes orifices 44 de la contre-plaque 8 et en venant s'insérer dans les troisièmes cheminées 38 de la plaque de palastre 7.

Une troisième vis de fixation 69 est aussi prévue pour assujettir mécaniquement le flasque 12 du bouton d'assemblage 3 à son doigt 11.

On va maintenant décrire le fonctionnement du dispositif d'ouverture et de fermeture 1 et la coopération des pièces qu'il comporte, en référence aux figures 10, 10A, 10B à 13, 13A, 13B.

Les figures 10, 10A et 10B montrent le dispositif d'ouverture et de fermeture 1 lorsque le mécanisme est dans sa configuration verrouillée.

Dans cette configuration verrouillée du mécanisme, le palastre 4 est dans sa première position stable, le bouton d'assemblage 3 est introduit dans le boîtier de fermoir 2, et les lames 60 immobilisent le doigt 11 du bouton d'assemblage 3 au moins en translation.

En particulier, le premier organe de rappel 64 n'est pas sollicité et a ses points d'attache 66 assujettis mécaniquement respectivement à la première tige d'attache 24 du palastre 4 et à la deuxième tige d'attache 36 de la plaque de palastre 7, cette deuxième tige d'attache 36 étant introduite dans la fenêtre complémentaire 20 du palastre 4.

Dans la première position stable du palastre 4, la deuxième tige d'attache 36 se trouve ici à une première extrémité de la fenêtre complémentaire 20.

Le deuxième organe de rappel 65 est comprimé entre le couvercle 5 et la face externe 49 du loquet 45 et ce dernier repose, par une face interne 50 opposée à sa face externe 49, sur les plots 25 du palastre 4.

Le loquet 45 est en outre immobilisé en rotation par les premières cheminées 31 du couvercle 5 qui se trouvent dans les échancrures 46 du loquet 45.

Les lames 60 sont montées pivotantes sur la plaque de palastre 7 grâce aux deuxièmes cheminées 34 de la plaque de palastre 7 qui sont introduites dans les troisièmes orifices 61 des lames 60.

Les pions d'entraînement 27 du palastre 4 sont reçus dans les encoches 62 des lames 60, et sont situés à une première extrémité des encoches 62, de sorte que les lames 60 sont dans une configuration où elles sont le plus resserrées les unes des autres.

Ainsi, les lames 60 sont au moins partiellement logées dans la rainure 14 du doigt 11, avec les sections 63 des contours des lames 60 qui verrouillent ainsi le bouton d'assemblage 3 dans le palastre 4.

Les figures 11, 11A et 11B montrent le dispositif d'ouverture et de fermeture 1 lorsque le mécanisme passe de sa configuration verrouillée à sa configuration déverrouillée.

Le palastre 4 est entraîné en rotation depuis sa première position stable vers sa deuxième position.

Le premier organe de rappel 64 est mis en tension par le déplacement de la première tige d'attache 24 du palastre 4 vis-à-vis de la deuxième tige d'attache 36 qui reste fixe.

La fenêtre complémentaire 20 du palastre 4 est aussi déplacée de sorte que la deuxième tige d'attache 36 se retrouve sensiblement au centre de cette fenêtre complémentaire 20.

Les plots 25 du palastre 4 sont eux aussi déplacés par rapport au loquet 45.

Ces plots 25 glissent contre la face interne 50 du loquet 45 jusqu'à se retrouver en regard des évidements 47 formés dans le loquet 45.

Le loquet 45 est alors entraîné en translation dans le boîtier de fermoir 2 par l'action du deuxième organe de rappel 65 qui se détend.

Au surplus, le mouvement du palastre 4 entraîne le mouvement de ses pions d'entraînement 27, qui eux-mêmes se déplacent dans les encoches 62 des lames 60, écartant ainsi par pivotement les lames 60 les unes des autres.

Les pions d'entraînement 27 du palastre 4 se retrouvent sensiblement au centre des encoches 62 des lames 60, les lames 60 se retirent de la rainure 14 du doigt 11 et les sections 63 des contours des lames 60 déverrouillent le bouton d'assemblage 3.

L'action du deuxième organe de rappel 65 sur le loquet 45 fait que ce dernier pousse le doigt 11 du bouton d'assemblage 3 hors du boîtier de fermoir 2.

Les figures 12, 12A et 12B montrent le dispositif d'ouverture et de fermeture 1 lorsque le mécanisme est dans sa configuration déverrouillée et que le palastre 4 a été tourné au maximum.

Dans cette configuration déverrouillée du mécanisme, on voit que le palastre 4 peut encore être tourné toujours en s'écartant de sa première position stable, même après le retrait du bouton d'assemblage 3.

Le premier organe de rappel 64 est encore mis en tension par le déplacement de la première tige d'attache 24 du palastre 4 vis-à-vis de la deuxième tige d'attache 36 qui reste fixe.

La fenêtre complémentaire du palastre 4 est encore déplacée de sorte que la deuxième tige d'attache 36 se retrouve sensiblement à une extrémité opposée de cette fenêtre complémentaire.

Les plots 25 du palastre 4 sont eux aussi déplacés par rapport au loquet 45.

Ces plots 25 se déplacent le long des évidements 47 du loquet 45 et se rapprochent des échancrures 46.

Au surplus, le mouvement du palastre 4 entraîne encore le mouvement de ses pions d'entraînement 27, qui eux-mêmes se déplacent dans les encoches 62 des lames 60 jusqu'à arriver à une extrémité opposée de ses dernières, écartant ainsi encore par pivotement les lames 60 les unes des autres.

Les figures 13, 13A et 13B montrent le dispositif d'ouverture et de fermeture 1 lorsque le mécanisme passe de sa configuration déverrouillée à sa configuration verrouillée.

Le palastre 4 a été rappelé partiellement par le premier organe de rappel 64 vers sa première position stable.

La première tige d'attache 24 du palastre 4 a été déplacée vis-à-vis de la deuxième tige d'attache 36 qui reste fixe, la fenêtre complémentaire 20 du palastre 4 a aussi été déplacée de sorte que la deuxième tige d'attache 36 se retrouve sensiblement entre l'extrémité opposé et le centre de cette fenêtre complémentaire 20.

Les plots 25 du palastre 4 ont eux aussi été déplacés par rapport au loquet 45 jusqu'à venir en butée contre des bords des évidements 47 du loquet 45.

Au surplus, le retour du palastre 4 entraîne le mouvement de ses pions d'entraînement 27, qui eux-mêmes se déplacent dans les encoches 62 des lames 60 jusqu'à se trouver entre l'extrémité opposée et le centre de ses dernières. Les lames 60 pivotent et se rapprochent légèrement les unes des autres.

C'est donc la coopération des plots 25 du palastre avec les bords des évidements du loquet 45 qui permet d'immobiliser le palastre 4 et empêcher son retour dans sa première position stable, et qui permet aussi d'immobiliser les lames 60 et empêcher qu'elles ne se resserrent trop.

Le doigt 11 du bouton d'assemblage 3 est ensuite réintroduit dans le boîtier de fermoir 2.

L'extrémité libre 15 du doigt 11 vient en appui contre la face interne 50 du loquet 45 et pousse ce dernier à l'encontre du deuxième organe de rappel 65, qui se comprime.

Le loquet 45 est alors entraîné en rotation en direction du couvercle 5. Le loquet 45 s'écarte ainsi du palastre 4 jusqu'à interrompre la coopération entre les plots 25 du palastre 4 et les bords des évidements 47 du loquet 45.

Cette interruption peut se faire en deux temps grâce aux épaulements 48 ménagés au niveau des évidements 47.

Cela permet de s'assurer que le doigt 11 du bouton d'assemblage 3 est suffisamment réintroduit dans le boîtier de fermoir 2

Le loquet 45 libère donc le palastre 4, qui est rappelé dans sa première position stable par l'action du premier organe de rappel 64, rapprochant ainsi les lames 60 les unes des autres jusqu'à rentrer dans la rainure 14 du doigt 11 et ainsi verrouiller le bouton d'assemblage 3 dans le boîtier de fermoir 2. On se retrouve alors dans la configuration des 10, 10A et 10B.

Le dispositif d'ouverture et de fermeture 1 est particulièrement commode en ce qu'il permet d'ouvrir l'article par simple rotation du palastre 4, le bouton d'assemblage 3 étant automatiquement libéré du boîtier de fermoir 2 par l'action du loquet 45 et le mécanisme étant ainsi en configuration déverrouillée.

Au surplus, le dispositif d'ouverture et de fermeture 1 est particulièrement commode en ce qu'il permet de fermer l'article par simple introduction du bouton d'assemblage 3 dans le boîtier de fermoir 2, sans avoir à actionner le palastre 4.

En effet, la translation du loquet 45 lorsque le palastre 4 est entraîné en rotation depuis sa première position stable vers sa deuxième position permet de maintenir le palastre 4 dans sa deuxième position, dans laquelle le bouton d'assemblage 3 peut aisément être retiré et/ou introduit. Au surplus, puisque le palastre 4 entraine les lames 60 dans une position où elles libèrent le bouton d'assemblage 3, ce dernier reste dans cette position et il peut aisément être retiré et/ou introduit.

Les figures 14 à 21B illustrent une variante de réalisation du dispositif d'ouverture et de fermeture décrit ci-dessus. Les mêmes références numériques ont été utilisées pour les éléments similaires.

Le dispositif d'ouverture et de fermeture illustré sur les figures 14 à 21B diffère structurellement de celui illustré sur les figures 1 à 13B essentiellement en ce que le doigt du bouton d'assemblage a une forme différente, en ce que ce doigt est bloqué directement par le palastre, en ce que la deuxième tige d'attache vient d'une pièce rapportée dans le palastre, et en ce que le deuxième organe de rappel est monté sur un pion lui-même introduit dans un manchon, entre le loquet et le couvercle.

En particulier, les figures 14 et 15 sont similaires aux figures 1 et 2 et illustrent le dispositif d'ouverture et de fermeture 1, qui comporte le boîtier de fermoir 2 pourvu du mécanisme admettant une configuration verrouillée dans laquelle l'article peut être fermé et une configuration déverrouillée dans laquelle l'article peut être ouvert, et le bouton d'assemblage 3 configuré pour coopérer avec le boîtier de fermoir 2.

Le mécanisme du boîtier de fermoir 2 comporte le palastre 4 monté mobile en rotation par rapport au boîtier de fermoir 2, entre la première position stable dans laquelle le mécanisme est en configuration verrouillée (figure 15), et une deuxième position (figure 14) dans laquelle le mécanisme est en configuration déverrouillée. Le palastre 4 est monté mobile entre le couvercle 5 du mécanisme, situé du premier côté 6 du boîtier de fermoir 2, et la plaque de palastre 7 du mécanisme, située du second côté 9 du boîtier de fermoir 2, opposé au premier côté 6, et il est interposé entre le couvercle 5 et la plaque de palastre 7 et est mobile en rotation par rapport à ceux-ci, entre sa première position stable et sa deuxième position. Le boîtier de fermoir 2 peut être pourvu de la contre-plaque 8 située sur le second côté 9 et assujettie mécaniquement à la plaque de palastre 7, tout en laissant un espace 10 entre la contre-plaque 8 et la plaque de palastre 7.

Le bouton d'assemblage 3 comporte un doigt 11 et un flasque 12 assujetti mécaniquement au doigt 11, tout en laissant un espace 13 entre le flasque 12 et le doigt 11. Le bouton d'assemblage 3 est pourvu d'une rainure circulaire 14 ménagée à proximité d'une extrémité libre 15 du doigt 11, à l'opposé du flasque 12. En d'autres termes, le flasque 12 est assujetti mécaniquement au doigt 11 à une extrémité opposée à la rainure circulaire 14. Le bouton d'assemblage 3 présente en outre des méplats 80 ménagés au niveau de cette extrémité libre 15, au-delà de la rainure 14, ainsi qu'un trou 91 débouchant au niveau de son extrémité libre 15. La rainure 14 se trouve ainsi située entre le flasque 12 et les méplats 80.

On va maintenant décrire plus en détail le boîtier de fermoir 2 et le bouton d'assemblage 3 en référence aux figures 16 et 17.

Le palastre 4 présente une paroi externe cylindrique 16 et une paroi principale 17 s'étendant à l'intérieur de la paroi externe cylindrique 16. Le palastre 4 comporte une ouverture centrale débouchante 18 ménagée dans la paroi principale 17. Le palastre 4 comporte une pluralité de fenêtres 19 ménagée dans la paroi principale 17 autour de l'ouverture centrale 18. L'ouverture centrale 18 du palastre permet le passage du doigt 11 du bouton d'assemblage 3. Le palastre 4 comporte une première tige d'attache 24 qui s'étend depuis une face interne 22 de la paroi principale 17, à proximité de la paroi externe cylindrique 16. Le palastre 4 comporte ici une pluralité d'organes de blocage dits complémentaires 25 formés ici dans la paroi principale 17. Dans l'exemple décrit, les organes de blocage complémentaires du palastre 4 sont formés par des plots 25 saillants de la face interne 22 de la paroi principale 17. Chaque plot 25 peut être situé entre deux fenêtres 19 successives et être raccordé à la paroi interne partiellement circulaire 21. Le palastre 4 est en outre pourvu de dents 82 saillant dans l'ouverture centrale 18. Ces dents 82 sont ici disposées en regard l'une de l'autre.

Le mécanisme comporte une couronne 81 logée dans le palastre 4, formée principalement d'une paroi au moins partiellement circulaire qui est pourvue d'une trouée 83 au niveau de laquelle est ménagée une deuxième tige d'attache 84 ainsi que des oreilles de montage 85. La couronne 81 est disposée contre la face interne 22 de la paroi principale 17 du palastre 4 et s'étend ici sensiblement concentriquement et à distance de la paroi externe cylindrique 16, autour des fenêtres 19 du palastre 4.

Le couvercle 5 présente une face interne 30 de laquelle saillent plusieurs premières cheminées 31 qui sont reliée par une paroi latérale 86 formant une jante. Les premières cheminées 31 du couvercle 5 présentent ici des trous taraudés et peuvent être régulièrement réparties le long de la paroi latérale 86.

La plaque de palastre 7 présente une face interne 33 de laquelle saillent plusieurs deuxièmes cheminées 34 qui sont configurées pour être reçues dans les fenêtres 19 du palastre 4. La plaque de palastre 7 présente une ouverture centrale débouchante 35 autour de laquelle peuvent être régulièrement réparties les deuxièmes cheminées 34. L'ouverture centrale 35 de la plaque de palastre 7 permet le passage du doigt 11 du bouton d'assemblage 3. Les deuxièmes cheminées 34 de la plaque de palastre 7 présentent ici des trous taraudés qui débouchent dans une face externe 37 de la plaque de palastre 7 qui est opposée à la face interne 33, au niveau de premiers orifices 40. La plaque de palastre 7 comporte en outre un muret 39 au moins partiellement circulaire qui saille de la face externe 37 de la plaque de palastre 7. Le muret 39 s'étend par exemple ici autour de l'ouverture centrale 35. La plaque de palastre 7 comporte en outre des troisièmes cheminées 38 qui saillent de la face externe 37 et qui peuvent par exemple être régulièrement réparties autour du muret 39. Les troisièmes cheminées 38 de la plaque de palastre 7 présentent ici des trous taraudés qui débouchent dans la face interne 33. On notera que les premiers orifices 40 sont par exemple ici régulièrement répartis autour du muret 39 et entre les troisièmes cheminées 38.

La contre-plaque 8 est configurée pour être assujettie mécaniquement avec la plaque de palastre 7 et présente une face interne 41 prévue pour être disposée contre le muret 39 de sorte à ménager l'espace 10 entre la plaque de palastre 7 et la contre-plaque 8. La contre-plaque 8 présente une ouverture centrale 42 débouchant de part et d'autre de la face interne 41 et d'une face externe 43 opposée à la face interne 41 de la contre-plaque 8. L'ouverture centrale 42 de la contre-plaque 8 permet le passage du doigt 11 du bouton d'assemblage 3. La contre-plaque 8 présente des deuxièmes orifices 44 débouchant de part et d'autre des faces interne et externe 41 et 43 de la contre-plaque 8. Ces deuxièmes orifices 44 de la contre-plaque 8 sont par exemple ici régulièrement répartis autour de l'ouverture centrale 42 de cette contre-plaque 8.

Le mécanisme est pourvu d'un loquet 45 monté mobile en translation dans le boîtier de fermoir 2 et configuré pour coopérer avec le palastre 4. Le loquet 45 a la forme générale d'une plaque dans laquelle sont ménagées des échancrures 46 configuré pour recevoir les premières cheminées 31 du couvercle, de sorte à immobiliser le loquet 45 en rotation par rapport au couvercle 5. Les échancrures 46 ont par exemple ici un fond sensiblement rond pour accueillir une section respective des premières cheminées 31 respectives. Le loquet 45 est ainsi monté sur le couvercle 5 et assujetti en rotation par rapport à ce dernier. Le loquet 45 est pourvu d'un ou plusieurs organes de blocage, ici formés par des évidements 47, ou trous, et configurés pour coopérer avec les plots 25 du palastre 4 lorsque ce dernier se trouve dans sa deuxième position. Le loquet 45 est en outre pourvu d'épaulements 48 ménagés dans la plaque formant le loquet 45, de sorte à former des évidements 47 qui sont progressifs. En particulier, le mécanisme du boîtier de fermoir 2 est ici configuré pour que les plots 25 du palastre 4 s'introduisent dans les évidements 47 respectifs du loquet 45. Cela permet de bloquer progressivement le palastre 4 dans sa première position stable. Le loquet 45 est ici pourvu également d'une ouverture centrale 87.

Le mécanisme est en outre pourvu d'un premier organe de rappel 64, formé par exemple ici par un ressort de traction. Le premier organe de rappel 64 a une forme sensiblement semi-circulaire et est pourvu de points d'attaches 66 aux première et deuxième extrémités opposées de ce premier organe de rappel 64. Le premier organe de rappel 64 est logé dans le palastre 4, entre la paroi externe cylindrique 16 et la paroi de la couronne 81, et est assujetti mécaniquement à la fois à la première tige d'attache 24 du palastre 4 par l'un des points d'attaches du premier organe de rappel 64 et à la deuxième tige d'attache 84 de la couronne 81 par l'autre des points d'attaches du premier organe de rappel 64.

Le mécanisme est en outre pourvu d'un deuxième organe de rappel 65, formé par exemple ici par un ressort de compression, d'un pion support 88 ayant une base disposée contre une face interne 30 du couvercle 5 et une tige sur laquelle est monté le deuxième organe de rappel 65, et d'un manchon 89 muni d'un espace interne dans lequel peut être introduit le deuxième organe de rappel 65 monté sur le pion support 88 et muni d'une collerette externe 90 à une extrémité du manchon 89. Le loquet 45 est configuré pour être monté à coulissement sur le manchon 89 au travers de son ouverture centrale 87, avec la collerette externe 90 qui vient en appui contre une face externe 49 du loquet 45 en regard de la face interne 30 du couvercle 5. Le deuxième organe de rappel 65 est configuré pour mettre en appui le loquet 45 contre le palastre 4 en l'absence de sollicitation extérieure.

Le mécanisme comporte également des premières vis de fixation 67 qui permettent d'assujettir mécaniquement la plaque de palastre 7 au couvercle 5, en traversant les premiers orifices 40 et les deuxièmes cheminées 34 de la plaque de palastre 7 et en venant s'insérer dans les premières cheminées 31 du couvercle 5 qui se trouvent directement en regard des deuxièmes cheminées 34 de la plaque de palastre 7. Le palastre 4 est ainsi interposé entre la plaque de palastre 7 et le couvercle 5 tout en étant mobile en rotation entre ceux-ci. Le mécanisme comporte aussi des deuxièmes vis de fixation 68 qui permettent d'assujettir mécaniquement la contre-plaque 8 à la plaque de palastre 7, en traversant les deuxièmes orifices 44 de la contre-plaque 8 et en venant s'insérer dans les troisièmes cheminées 38 de la plaque de palastre 7. Une troisième vis de fixation 69 est aussi prévue pour assujettir mécaniquement le flasque 12 du bouton d'assemblage 3 à son doigt 11.

On va maintenant décrire le fonctionnement de la variante du dispositif d'ouverture et de fermeture 1 et la coopération des pièces qu'il comporte, en référence aux figures 18, 18A, 18B à 20, 20A, 20B.

Les figures 18, 18A et 18B montrent le dispositif d'ouverture et de fermeture 1 lorsque le mécanisme est dans sa configuration verrouillée. Dans cette configuration verrouillée du mécanisme, le palastre 4 est dans sa première position stable, le bouton d'assemblage 3 est introduit dans le boîtier de fermoir 2, avec les dents 82 du palastre 4 qui sont au moins partiellement logées dans la rainure 14 du doigt 11 et les méplats 80 du doigt 11 qui sont disposés sensiblement perpendiculairement aux dents 82 du palastre 4, verrouillant ainsi le bouton d'assemblage 3 dans le palastre 4. Le premier organe de rappel 64 n'est pas sollicité et a ses points d'attache 66 assujettis mécaniquement respectivement à la première tige d'attache 24 du palastre 4 et à la deuxième tige d'attache 84 de la couronne 81. Le deuxième organe de rappel 65 est comprimé entre la base du pion support 88 et le fond du manchon 89, lequel est partiellement introduit dans le trou 91 ménagé dans le doigt 11 du bouton d'assemblage 3, et le loquet 45 repose, par une face interne 50 opposée à sa face externe 49, sur les plots 25 du palastre 4. Le loquet 45 est en outre immobilisé en rotation par les premières cheminées 31 du couvercle 5 qui se trouvent dans les échancrures 46 du loquet 45.

Les figures 19, 19A et 19B montrent le dispositif d'ouverture et de fermeture 1 lorsque le mécanisme passe de sa configuration verrouillée à sa configuration déverrouillée. Le palastre 4 est entraîné en rotation depuis sa première position stable vers sa deuxième position. Le premier organe de rappel 64 est mis en tension par le déplacement de la première tige d'attache 24 du palastre 4 vis-à-vis de la deuxième tige d'attache 84 qui reste fixe. Les plots 25 du palastre 4 sont eux aussi déplacés par rapport au loquet 45. Ces plots 25 glissent contre la face interne 50 du loquet 45 jusqu'à se retrouver en regard des évidements 47 formés dans le loquet 45. Le loquet 45 est alors entraîné en translation dans le boîtier de fermoir 2 par l'action du deuxième organe de rappel 65 qui se détend. En particulier, le loquet 45 est entraîné par la collerette 90 du manchon 89. Au surplus, le mouvement du palastre 4 entraîne le déplacement des dents 82 par rapport aux méplats 80 du doigt 11 du bouton d'assemblage 3. Les méplats 80 sont alors sensiblement alignés avec les dents 82 et le bouton d'assemblage 3 peut être libéré. L'action du deuxième organe de rappel 65 sur le loquet 45 fait que ce dernier pousse le doigt 11 du bouton d'assemblage 3 hors du boîtier de fermoir 2.

Les figures 20, 20A et 20B montrent le dispositif d'ouverture et de fermeture 1 lorsque le mécanisme passe de sa configuration déverrouillée à sa configuration verrouillée. Le doigt 11 du bouton d'assemblage 3 est réintroduit dans le boîtier de fermoir 2. L'extrémité libre 15 du doigt 11 vient en appui contre la face interne 50 du loquet 45 et pousse ce dernier à l'encontre du deuxième organe de rappel 65, qui se comprime dans le manchon 89. Le loquet 45 est alors entraîné en translation en direction du couvercle 5. Le loquet 45 s'écarte ainsi du palastre 4 jusqu'à faire sortir les plots 25 du palastre 4 des évidements 47 du loquet 45. Ce retrait libère donc le palastre 4, qui est rappelé dans sa première position stable par l'action du premier organe de rappel 64, remettant les dents 82 du palastre 4 dans une position sensiblement perpendiculairement aux méplats 80 du doigt 11 du bouton d'assemblage 3, de sorte à verrouiller le bouton d'assemblage 3 dans le boîtier de fermoir 2. On se retrouve alors dans la configuration des 19, 19A et 19B.

La variante du dispositif d'ouverture et de fermeture 1 est aussi particulièrement commode en ce qu'elle permet d'ouvrir l'article par simple rotation du palastre 4, le bouton d'assemblage 3 étant automatiquement libéré du boîtier de fermoir 2 par l'action du loquet 45 et le mécanisme étant ainsi en configuration déverrouillée. Au surplus, la variante du dispositif d'ouverture et de fermeture 1 est particulièrement commode en ce qu'elle permet de fermer l'article par simple introduction du bouton d'assemblage 3 dans le boîtier de fermoir 2, sans avoir à actionner le palastre 4. En effet, la translation du loquet 45 lorsque le palastre 4 est entraîné en rotation depuis sa première position stable vers sa deuxième position permet de maintenir le palastre 4 dans sa deuxième position, dans laquelle le bouton d'assemblage 3 peut aisément être retiré et/ou introduit. Au surplus, puisque le palastre 4 entraine directement les dents 82 qu'il comporte dans une position où elles libèrent le bouton d'assemblage 3, ce dernier reste dans cette position et il peut aisément être retiré et/ou introduit.

Des variantes non illustrées sont présentées ci-après.

Les formes des organes de blocage et organes de blocage complémentaires peuvent être différentes de celles des plots et évidements décrits et illustrés.

Les formes des lames et/ou des dents peuvent être différentes de celles décrites et illustrées.

Les premier et deuxième organes de rappel peuvent être différents de ressorts de traction et de compression.

Le dispositif peut être dépourvu de contre-plaque fixé au boîtier de fermoir.

Le dispositif peut être dépourvu de flasque fixé au bouton d'assemblage.

On rappelle plus généralement que l'invention ne se limite pas aux exemples décrits et représentés et qu'elle s'étend comme défini dans les revendications.

## Revendications

1. Dispositif d'ouverture et de fermeture d'un article, notamment de maroquinerie, comportant un boîtier de fermoir (2) et un bouton d'assemblage (3) configuré pour coopérer avec ledit boîtier de fermoir, lequel boîtier de fermoir est pourvu d'un mécanisme admettant une configuration verrouillée dans laquelle ledit article peut être fermé et une configuration déverrouillée dans laquelle ledit article peut être ouvert, **caractérisé en ce que** ledit mécanisme comporte un palastre (4) monté mobile en rotation par rapport audit boîtier de fermoir (2), entre une première position stable et une deuxième position, au moins un organe de verrouillage (60 ; 82) monté mobile dans ledit boîtier de fermoir (2) et configuré pour être entraîné par ledit palastre (4), et un loquet (45) monté mobile en translation dans ledit boîtier de fermoir (2) et configuré pour coopérer avec ledit palastre (4) ; ledit mécanisme étant configuré de sorte que :
lorsque ledit palastre (4) est dans sa première position stable et que ledit bouton d'assemblage (3) est introduit dans ledit boîtier de fermoir (2), ledit au moins un organe de verrouillage (60 ; 82) immobilise ledit bouton d'assemblage (3) au moins en translation ;
lorsque ledit palastre (4) est mis en rotation et passe de sa première position stable à sa deuxième position, ledit au moins un organe de verrouillage (60 ; 82) est déplacé jusqu'à libérer ledit bouton d'assemblage (3) et ledit loquet (45) est entraîné en translation dans ledit boîtier de fermoir (2) jusqu'à pousser ledit bouton d'assemblage (3) hors dudit boîtier de fermoir (2) ;
lorsque ledit palastre (4) est dans sa deuxième position, ledit loquet (45) immobilise ledit palastre (4) et ledit au moins un organe de verrouillage (60 ; 82) ; et
lorsque ledit bouton d'assemblage (3) est réintroduit dans ledit boîtier de fermoir (2), ledit bouton d'assemblage (3) pousse ledit loquet (45) qui libère ledit palastre (4) et ledit au moins un organe de verrouillage (60 ; 82), ledit palastre (4) est mis en rotation et passe de sa deuxième position à sa première position stable et ledit au moins un organe de verrouillage (60 ; 82) est déplacé jusqu'à immobiliser ledit bouton d'assemblage (3) au moins en translation.

2. Dispositif selon la revendication 1, **caractérisé en ce que** ledit palastre (4) comporte une pluralité de fenêtres (19), ledit mécanisme comporte une plaque de palastre (7) pourvue d'une pluralité de cheminées (34) qui s'étendent depuis une face interne (33) de ladite plaque de palastre (7) et qui sont reçus dans lesdites fenêtres (19) dudit palastre (4), et lesdites cheminées (34) sont déplacées dans lesdites fenêtres (19) lorsque ledit palastre (4) est mis en rotation et passe de sa première position stable à sa deuxième position, et inversement.

3. Dispositif selon la revendication 2, **caractérisé en ce que** ledit mécanisme comporte un premier organe de rappel (64) configuré pour rappeler ledit palastre (4) dans sa première position stable, ledit premier organe de rappel étant formé par exemple par un ressort de traction.

4. Dispositif selon la revendication 3, **caractérisé en ce que** ledit palastre (4) comporte une fenêtre complémentaire (20), une première tige d'attache (24) ainsi qu'une paroi interne (21) au moins partiellement circulaire, ladite plaque de palastre (7) est pourvue d'une deuxième tige d'attache (36) qui saille de ladite face interne (33) de ladite plaque de palastre (7) et qui est reçue dans ladite fenêtre complémentaire (20) dudit palastre (4), et ledit premier organe de rappel (64) est au moins partiellement disposé le long de ladite paroi interne (21) dudit palastre (4) et assujetti mécaniquement, par une première extrémité à ladite première tige d'attache (24) et, par une seconde extrémité opposée à ladite première extrémité, à ladite deuxième tige d'attache (36).

5. Dispositif selon la revendication 3, **caractérisé en ce que** ledit palastre (4) comporte une première tige d'attache (24), ledit mécanisme comporte une couronne (81) logée dans ledit palastre, ladite couronne est pourvue d'une paroi au moins partiellement circulaire de laquelle saille une deuxième tige d'attache (84) ainsi que des oreilles de montage (85) dans lesquelles sont reçues lesdites cheminées (34) de ladite plaque de palastre (7), et ledit premier organe de rappel (64) est au moins partiellement disposé le long de ladite paroi de ladite couronne (81) et assujetti mécaniquement, par une première extrémité à ladite première tige d'attache (24) et, par une seconde extrémité opposée à ladite première extrémité, à ladite deuxième tige d'attache (84).

6. Dispositif selon l'une quelconque des revendications 2 à 5, **caractérisé en ce que** ledit palastre (4) comporte une pluralité de pions d'entraînement (27) qui s'étendent depuis une face externe (28) dudit palastre (4), en direction de ladite face interne (33) de ladite plaque de palastre (7), ledit mécanisme comporte une pluralité de lames (60) formant des dits organes de verrouillage, lesdites lames (60) sont montées pivotantes sur lesdites cheminées (34) de ladite plaque de palastre (7) et sont pourvues d'encoches (62) dans lesquelles sont insérés à déplacement lesdits pions d'entraînement (27) dudit palastre (4), ledit bouton d'assemblage (3) comporte un doigt (11) pourvu d'une rainure circulaire (14), et lorsque ledit palastre (4) est dans sa première position stable, lesdites lames (60) sont au moins partiellement logées dans ladite rainure (14) dudit doigt (11) verrouillant ainsi ledit bouton d'assemblage (3) dans ledit palastre (4), tandis que lorsque ledit palastre (4) est dans sa deuxième position, lesdites lames (60) sont pivotées par rapport à ladite plaque de palastre (7) par l'action desdits pions d'entraînement (27) dudit palastre (4) dans lesdites encoches (62) desdites lames (60), lesdites lames (60) sont ainsi à distance de ladite rainure (14) dudit doigt (11) et ledit bouton d'assemblage (3) peut être libéré.

7. Dispositif selon l'une quelconque des revendications 1 à 5, **caractérisé en ce que** ledit palastre (4) comporte une ouverture centrale débouchante (18), des dents (82) qui saillent dans ladite ouverture centrale (18) et qui forment des dits organes de verrouillage, ledit bouton d'assemblage (3) comporte un doigt (11) pourvu d'une rainure circulaire (14) et de méplats (80) formés à une extrémité libre (15) dudit doigt (11), et lorsque ledit palastre (4) est dans sa première position stable, lesdites dents (82) dudit palastre (4) sont au moins partiellement logées dans ladite rainure (14) dudit doigt (11) et lesdits méplats (80) dudit doigt (11) sont disposés sensiblement perpendiculairement auxdites dents (82) verrouillant ainsi ledit bouton d'assemblage (3) dans ledit palastre (4), tandis que lorsque ledit palastre (4) est dans sa deuxième position, lesdits méplats (80) sont sensiblement alignés avec lesdites dents (82) et ledit bouton d'assemblage (3) peut être libéré.

8. Dispositif selon l'une des revendications 6 et 7, **caractérisé en ce que** ledit bouton d'assemblage (3) comporte un flasque (12) assujetti mécaniquement audit doigt (11) à une extrémité opposée à ladite rainure circulaire (14).

9. Dispositif selon la revendication 8, **caractérisé en ce qu'**un espace (13) est ménagé entre ledit flasque (12) et ledit doigt (11) pour y interposer une première portion dudit article, notamment de maroquinerie, pour l'assujettissement dudit bouton d'assemblage (3) sur ledit article.

10. Dispositif selon l'une quelconque des revendications 1 à 9, **caractérisé en ce que** ledit mécanisme comporte en outre un couvercle (5) par rapport auquel ledit palastre (4) est mobile en rotation, ledit loquet (45) est monté sur ledit couvercle (5) et assujetti en rotation par rapport à ce dernier, ledit loquet (45) est pourvu d'au moins un organe de blocage et ledit palastre (4) est pourvu d'au moins un organe de blocage complémentaire (25) configuré pour coopérer avec ledit au moins un organe de blocage dudit loquet (45) lorsque ledit palastre (4) est dans sa deuxième position, pour immobiliser ledit palastre (4) et ledit au moins un organe de verrouillage (60 ; 82).

11. Dispositif selon la revendication 10, **caractérisé en ce que** ledit couvercle (5) est pourvu d'une pluralité de cheminées (31) qui s'étendent depuis une face interne (30) dudit couvercle (5) et ledit loquet (45) a la forme générale d'une plaque dans laquelle sont ménagées des échancrures (46) recevant lesdites cheminées (31) dudit couvercle (5) pour immobiliser ce dernier en rotation par rapport audit couvercle (5).

12. Dispositif selon l'une des revendications 10 et 11, **caractérisé en ce que** ledit loquet (45) est pourvu d'au moins un évidement (47) formant ledit au moins un organe de blocage et ledit palastre (4) est pourvu d'au moins un plot (25) saillant d'une face interne (22) dudit palastre (4) et formant ledit au moins un organe de blocage complémentaire.

13. Dispositif selon la revendication 12, **caractérisé en ce que** ledit mécanisme est configuré pour que ledit au moins un plot (25) dudit palastre (4) vient en butée contre un bord dudit au moins un évidement (47) dudit loquet (45), ou est introduit dans ledit au moins un évidemment (47) dudit loquet (45), lorsque ledit palastre (4) est dans sa deuxième position.

14. Dispositif selon l'une des revendications 12 et 13, **caractérisé en ce que** ledit loquet (45) est en outre pourvu d'au moins un épaulement (48) ménagé dans une plaque formant ledit loquet (45), de sorte à former au moins un dit évidemment (47) qui est progressif en ce sens qu'il permet de bloquer progressivement ledit palastre (4) dans sa première position stable.

15. Dispositif selon l'une quelconque des revendications 10 à 14, **caractérisé en ce que** ledit mécanisme comporte en outre un deuxième organe de rappel (65) configuré pour mettre en appui ledit loquet (45) contre ledit palastre (4) en l'absence de sollicitation extérieure, ledit deuxième organe de rappel étant formé par exemple par un ressort de compression.

16. Dispositif selon la revendication 15, **caractérisé en ce que** ledit couvercle (5) est pourvu d'un siège (32) ménagé dans sa face interne (30) et logeant partiellement ledit deuxième organe de rappel (65).

17. Dispositif selon la revendication 15, **caractérisé en ce que** ledit mécanisme comporte un pion support (88) ayant une base disposée contre une face interne (30) dudit couvercle (5) et une tige sur laquelle est monté ledit deuxième organe de rappel (65), ledit mécanisme comporte en outre un manchon (89) muni d'un espace interne dans lequel est introduit ledit deuxième organe de rappel (65) monté sur ledit pion support (88) et muni d'une collerette externe (90), et ledit loquet (45) est pourvu d'un orifice (87) et est monté à coulissement sur ledit manchon (89), avec ladite collerette externe (90) dudit manchon (89) qui vient en appui contre une face (49) dudit loquet (45) en regard de ladite face interne (30) dudit couvercle (5).

18. Dispositif selon l'une quelconque des revendications 1 à 17, **caractérisé en ce que** ledit palastre (4) est monté mobile en rotation entre une plaque de palastre (7) et un couvercle (5), lesquels sont assujettis mécaniquement l'un avec l'autre, par exemple à l'aide de vis de fixation (67).

19. Dispositif selon l'une quelconque des revendications 1 à 18, **caractérisé en ce que** ledit mécanisme comporte une plaque de palastre (7) par rapport à laquelle ledit palastre (4) est mobile en rotation, ladite plaque de palastre (7) est pourvue d'un muret (39) au moins partiellement circulaire, et ledit boîtier de fermoir (2) comporte en outre une contre-plaque (8) assujettie mécaniquement avec ladite plaque de palastre (7) et disposée contre ledit muret (39) de sorte à ménager un espace (10) entre ladite plaque de palastre (7) et ladite contre-plaque (8), pour y interposer une deuxième portion dudit article, notamment de maroquinerie, pour l'assujettissement dudit boîtier de fermoir (2) sur ledit article.

20. Article, notamment de maroquinerie, comportant un dispositif d'ouverture et de fermeture (1) selon l'une quelconque des revendications 1 à 19, une première portion sur laquelle est fixé un bouton d'assemblage (3) dudit dispositif d'ouverture et de fermeture (1), et une seconde portion sur laquelle est fixé un boîtier de fermoir (2) dudit dispositif d'ouverture et de fermeture (1), ledit dispositif d'ouverture et de fermeture (1) étant configuré pour recevoir et immobiliser ledit bouton d'assemblage (3) dans ledit boîtier de fermoir (2) dans une configuration verrouillée d'un mécanisme dudit dispositif d'ouverture et de fermeture (1), et pour libérer ledit bouton d'assemblage (3) dudit boîtier de fermoir (2) dans une configuration déverrouillée dudit mécanisme.

## Patentansprüche

1. Vorrichtung zum Öffnen und Schließen eines Artikels, insbesondere eines Lederwarenartikels, enthaltend ein Verschlussgehäuse (2) und einen Montageknopf (3), der dazu ausgelegt ist, mit dem Verschlussgehäuse zusammenzuwirken, wobei das Verschlussgehäuse mit einem Mechanismus versehen ist, der eine verriegelte Konfiguration, in der der Artikel geschlossen werden kann, und eine entriegelte Konfiguration zulässt, in der der Artikel geöffnet werden kann, **dadurch gekennzeichnet, dass** der Mechanismus ein Mantelteil (4) enthält, das in Bezug auf das Verschlussgehäuse (2) zwischen einer ersten stabilen Position und einer zweiten Position drehbar gelagert ist, sowie zumindest ein Verriegelungsglied (60; 82), das in dem Verschlussgehäuse (2) beweglich gelagert und dazu ausgelegt ist, von dem Mantelteil (4) mitgenommen zu werden, und eine Klinke (45), die in dem Verschlussgehäuse (2) verschiebbar gelagert und dazu ausgelegt ist, mit dem Mantelteil (4) zusammenzuwirken; wobei der Mechanismus so ausgelegt ist, dass:
dann, wenn sich das Mantelteil (4) in seiner ersten stabilen Position befindet und der Montageknopf (3) in das Verschlussgehäuse (2) eingeführt ist, das zumindest eine Verriegelungsglied (60; 82) den Montageknopf (3) zumindest verschiebefest festlegt;
dann, wenn das Mantelteil (4) gedreht wird und von seiner ersten stabilen Position in seine zweite Position übergeht, das zumindest eine Verriegelungsglied (60; 82) soweit verlagert wird, dass der Montageknopf (3) freigegeben wird, und die Klinke (45) in dem Verschlussgehäuse (2) translatorisch soweit mitgenommen wird, dass der Montageknopf (3) aus dem Verschlussgehäuse (2) herausgedrückt wird;
dann, wenn sich das Mantelteil (4) in seiner zweiten Position befindet, die Klinke (45) das Mantelteil (4) und das zumindest eine Verriegelungsglied (60; 82) festlegt; und
dann, wenn der Montageknopf (3) wieder in das Verschlussgehäuse (2) eingeführt wird, der Montageknopf (3) auf die Klinke (45) drückt, die das Mantelteil (4) und das zumindest eine Verriegelungsglied (60; 82) freigibt, das Mantelteil (4) gedreht wird und aus seiner zweiten Position in seine erste stabile Position übergeht und das zumindest eine Verriegelungsglied (60; 82) soweit verlagert wird, dass der Montageknopf (3) zumindest verschiebefest festgelegt wird.

2. Vorrichtung nach Anspruch 1, **dadurch gekennzeichnet, dass** das Mantelteil (4) eine Vielzahl von Fenstern (19) aufweist, wobei der Mechanismus eine Mantelteilplatte (7) aufweist, die mit einer Vielzahl von Schäften (34) versehen ist, die sich von einer Innenseite (33) der Mantelteilplatte (7) weg erstrecken und in den Fenstern (19) des Mantelteils (4) aufgenommen sind, und die Schäfte (34) in den Fenstern (19) verlagert werden, wenn das Mantelteil (4) gedreht wird und von seiner ersten stabilen Position in seine zweite Position und umgekehrt übergeht.

3. Vorrichtung nach Anspruch 2, **dadurch gekennzeichnet, dass** der Mechanismus ein erstes Rückstellglied (64) aufweist, das dazu ausgelegt ist, das Mantelteil (4) in seine erste stabile Position zurückzustellen, wobei das erste Rückstellglied beispielsweise aus einer Zugfeder gebildet ist.

4. Vorrichtung nach Anspruch 3, **dadurch gekennzeichnet, dass** das Mantelteil (4) ein komplementäres Fenster (20), einen ersten Befestigungsstift (24) sowie eine zumindest teilweise kreisförmige Innenwand (21) aufweist, wobei die Mantelteilplatte (7) mit einem zweiten Befestigungsstift (36) versehen ist, der von der Innenseite (33) der Mantelteilplatte (7) vorspringt und in dem komplementären Fenster (20) des Mantelteils (4) aufgenommen ist, und das erste Rückstellglied (64) zumindest teilweise entlang der Innenwand (21) des Mantelteils (4) angeordnet ist und an einem ersten Ende mit dem ersten Befestigungsstift (24) und an einem dem ersten Ende gegenüberliegenden zweiten Ende mit dem zweiten Befestigungsstift (36) mechanisch verbunden ist.

5. Vorrichtung nach Anspruch 3, **dadurch gekennzeichnet, dass** das Mantelteil (4) einen ersten Befestigungsstift (24) aufweist, wobei der Mechanismus einen in dem Mantelteil aufgenommenen Kranz (81) aufweist, der Kranz mit einer zumindest teilweise kreisförmigen Wand versehen ist, von der ein zweiter Befestigungsstift (84) sowie Montageösen (85) vorspringen, in denen die Schäfte (34) der Mantelteilplatte (7) aufgenommen sind, und das erste Rückstellglied (64) zumindest teilweise entlang der Wand des Kranzes (81) angeordnet ist und an einem ersten Ende mit dem ersten Befestigungsstift (24) und an einem dem ersten Ende gegenüberliegenden zweiten Ende mit dem zweiten Befestigungsstab (84) mechanisch verbunden ist.

6. Vorrichtung nach einem der Ansprüche 2 bis 5, **dadurch gekennzeichnet, dass** das Mantelteil (4) eine Vielzahl von Mitnehmerzapfen (27) aufweist, die sich von einer Außenseite (28) des Mantelteiles (4) in Richtung der Innenseite (33) der Mantelteilplatte (7) erstrecken, wobei der Mechanismus eine Vielzahl von Zungen (60) aufweist, die die Verriegelungsglieder bilden, wobei die Zungen (60) an den Schäften (34) der Mantelteilplatte (7) schwenkbar gelagert und mit Kerben (62) versehen sind, in die die Mitnehmerzapfen (27) des Mantelteils (4) beweglich eingesetzt sind, wobei der Montageknopf (3) einen Finger (11) mit einer kreisförmigen Nut (14) aufweist, und wobei dann, wenn sich das Mantelteil (4) in seiner ersten stabilen Position befindet, die Zungen (60) zumindest teilweise in der Nut (14) des Fingers (11) aufgenommen sind, wodurch der Montageknopf (3) in dem Mantelteil (4) verriegelt ist, während dann, wenn sich das Mantelteil (4) in seiner zweiten Position befindet, die Zungen (60) durch die Wirkung der Mitnehmerzapfen (27) des Mantelteils (4) in den Kerben (62) der Zungen (60) relativ zu der Mantelteilplatte (7) verschwenkt sind, wobei die Zungen (60) dadurch von der Nut (14) des Fingers (11) beabstandet sind und der Montageknopf (3) freigegeben werden kann.

7. Vorrichtung nach einem der Ansprüche 1 bis 5, **dadurch gekennzeichnet, dass** das Mantelteil (4) eine zentrale Durchgangsöffnung (18) und Zähne (82) aufweist, die in die zentrale Öffnung (18) vorspringen und die Verriegelungsglieder bilden, wobei der Montageknopf (3) einen Finger (11) aufweist, der mit einer kreisförmigen Nut (14) und Abflachungen (80) versehen ist, die an einem freien Ende (15) des Fingers (11) ausgebildet sind, und wobei dann, wenn sich das Mantelteil (4) in seiner ersten stabilen Position befindet, die Zähne (82) des Mantelteils (4) zumindest teilweise in der Nut (14) des Fingers (11) aufgenommen sind und die Abflachungen (80) des Fingers (11) im Wesentlichen senkrecht zu den Zähnen (82) angeordnet sind, wodurch der Montageknopf (3) in dem Mantelteil (4) verriegelt ist, während dann, wenn sich das Mantelteil (4) in seiner zweiten Position befindet, die Abflachungen (80) im Wesentlichen mit den Zähnen (82) ausgerichtet sind und der Montageknopf (3) freigegeben werden kann.

8. Vorrichtung nach einem der Ansprüche 6 und 7, **dadurch gekennzeichnet, dass** der Montageknopf (3) einen Flansch (12) aufweist, der an einem der kreisförmigen Nut (14) gegenüberliegenden Ende mechanisch mit dem Finger (11) verbunden ist.

9. Vorrichtung nach Anspruch 8, **dadurch gekennzeichnet, dass** ein Raum (13) zwischen Flansch (12) und Finger (11) vorgesehen ist, um darin einen ersten Abschnitt des Artikels, insbesondere des Lederwarenartikels, für die Anbringung des Montageknopfes (3) an den Artikel einzufügen.

10. Vorrichtung nach einem der Ansprüche 1 bis 9, **dadurch gekennzeichnet, dass** der Mechanismus ferner einen Deckel (5) aufweist, in Bezug auf den das Mantelteil (4) drehbeweglich ist, wobei die Klinke (45) an dem Deckel (5) montiert und in Bezug auf diesen drehfest festgelegt ist, die Klinke (45) mit zumindest einem Sicherungsglied versehen ist und das Mantelteil (4) mit zumindest einem komplementären Sicherungsglied (25) versehen ist, das dazu ausgelegt ist, mit dem zumindest einen Sicherungsglied der Klinke (45) dann zusammenzuwirken, wenn sich das Mantelteil (4) in seiner zweiten Position befindet, um das Mantelteil (4) und das zumindest eine Verriegelungsglied (60; 82) festzulegen.

11. Vorrichtung nach Anspruch 10, **dadurch gekennzeichnet, dass** der Deckel (5) mit einer Vielzahl von Schäften (31) versehen ist, die sich von einer Innenseite (30) des Deckels (5) aus erstrecken, und die Klinke (45) die Form einer Platte hat, in der Aussparungen (46) ausgebildet sind, die die Schäfte (31) des Deckels (5) aufnehmen, um die Klinke in Bezug auf den Deckel (5) drehfest festzulegen.

12. Vorrichtung nach einem der Ansprüche 10 und 11, **dadurch gekennzeichnet, dass** die Klinke (45) mit zumindest einer Ausnehmung (47) versehen ist, die das zumindest eine Sicherungsglied bildet, und das Mantelteil (4) mit zumindest einem Klotz (25) versehen ist, der von einer Innenseite (22) des Mantelteils (4) vorspringt und das zumindest eine komplementäre Sicherungsglied bildet.

13. Vorrichtung nach Anspruch 12, **dadurch gekennzeichnet, dass** der Mechanismus so ausgelegt ist, dass der zumindest eine Klotz (25) des Mantelteils (4) an eine Kante der zumindest einen Ausnehmung (47) der Klinke (45) anschlägt oder in die zumindest eine Ausnehmung (47) der Klinke (45) eingeführt wird, wenn sich das Mantelteil (4) in seiner zweiten Position befindet.

14. Vorrichtung nach einem der Ansprüche 12 und 13, **dadurch gekennzeichnet, dass** die Klinke (45) ferner mit zumindest einer Schulter (48) versehen ist, die in einer die Klinke (45) bildenden Platte ausgebildet ist, so dass zumindest eine Ausnehmung (47) gebildet wird, die insofern progressiv ist, als sie es ermöglicht, das Mantelteil (4) in seiner ersten stabilen Position progressiv zu sichern.

15. Vorrichtung nach einem der Ansprüche 10 bis 14, **dadurch gekennzeichnet, dass** der Mechanismus ferner ein zweites Rückstellglied (65) aufweist, das dazu ausgelegt ist, bei ausbleibender Beaufschlagung von außen die Klinke (45) gegen das Mantelteil (4) zu drücken, wobei das zweite Rückstellglied beispielsweise aus einer Druckfeder gebildet ist.

16. Vorrichtung nach Anspruch 15, **dadurch gekennzeichnet, dass** der Deckel (5) mit einem Sitz (32) versehen ist, der in seiner Innenseite (30) ausgebildet ist und das zweite Rückstellglied (65) teilweise aufnimmt.

17. Vorrichtung nach Anspruch 15, **dadurch gekennzeichnet, dass** der Mechanismus einen Stützzapfen (88) mit einer Basis, die an einer Innenseite (30) des Deckels (5) angeordnet ist, und einen Stift aufweist, an dem das zweite Rückstellglied (65) angebracht ist, wobei der Mechanismus ferner eine Hülse (89) aufweist, die mit einem Innenraum versehen ist, in den das zweite Rückstellglied (65) eingeführt ist, das an den Stützzapfen (88) angebracht und mit einem äußeren Bund (90) versehen ist, und wobei die Klinke (45) mit einer Öffnung (87) versehen ist und gleitbeweglich an der Hülse (89) gelagert ist, wobei der äußere Bund (90) der Hülse (89) an einer Seite (49) der Klinke (45) in Anlage gelangt, die der Innenseite (30) des Deckels (5) zugewandt ist.

18. Vorrichtung nach einem der Ansprüche 1 bis 17, **dadurch gekennzeichnet, dass** das Mantelteil (4) zwischen einer Mantelteilplatte (7) und einem Deckel (5) drehbeweglich gelagert ist, die mechanisch miteinander verbunden sind, beispielsweise mithilfe von Befestigungsschrauben (67).

19. Vorrichtung nach einem der Ansprüche 1 bis 18, **dadurch gekennzeichnet, dass** der Mechanismus eine Mantelteilplatte (7) aufweist, in Bezug auf die das Mantelteil (4) drehbar ist, wobei die Mantelteilplatte (7) mit einer zumindest teilweise kreisförmigen Wandung (39) versehen ist und das Verschlussgehäuse (2) ferner eine Gegenplatte (8) aufweist, die mechanisch mit der Mantelteilplatte (7) verbunden ist und an der Wandung (39) angeordnet ist, so dass ein Raum (10) zwischen Mantelteilplatte (7) und Gegenplatte (8) entsteht, um darin einen zweiten Abschnitt des Artikels, insbesondere des Lederwarenartikels, für die Anbringung des Verschlussgehäuses (2) an den Artikel einzufügen.

20. Artikel, insbesondere Lederwarenartikel, mit einer Öffnungs- und Schließvorrichtung (1) nach einem der Ansprüche 1 bis 19, einem ersten Abschnitt, an dem ein Montageknopf (3) der Öffnungs- und Schließvorrichtung (1) befestigt ist, und einem zweiten Abschnitt, an dem ein Verschlussgehäuse (2) der Öffnungs- und Schließvorrichtung (1) befestigt ist, wobei die Öffnungs- und Schließvorrichtung (1) dazu ausgelegt ist, in einer verriegelten Konfiguration eines Mechanismus der Öffnungs- und Schließvorrichtung (1) den Montageknopf (3) in dem Verschlussgehäuse (2) aufzunehmen und festzulegen und in einer entriegelten Konfiguration des Mechanismus den Montageknopf (3) von dem Verschlussgehäuse (2) freizugeben.

## Claims

1. A device for opening and closing an article, particularly of natural or artificial leather, comprising a clasp casing (2) and an assembly button (3) configured to cooperate with said clasp casing, which clasp casing is provided with a mechanism having a locked configuration in which said article can be closed and an unlocked configuration in which said article may be opened, **characterized in that** said mechanism comprises a housing (4) rotatably mounted relative to said clasp casing (2), between a stable first position and a second position, at least one locking member (60 ; 82) movably mounted in said clasp casing (2) and configured to be driven by said housing (4), and a latch (45) mounted movably with respect to translation in said clasp casing (2) and configured to cooperate with said housing (4) said mechanism being configured such that:
when said housing (4) is in its stable first position and said assembly button (3) is inserted into said clasp casing (2), said at least one locking member (60 ; 82) immobilizes said assembly button(3) at least with respect to translation ;
when said housing (4) is caused to rotate and passes from its stable first position to its second position, said at least one locking member (60 ; 82) is displaced until said assembly button (3) is released and said latch (45) is translationally driven within said clasp casing (2) until said assembly button (3) is pushed out of said clasp casing (2);
when said housing (4) is in its second position, said latch (45) immobilizes said housing (4) and said at least one locking member (60 ; 82) ; and
when said assembly button (3) is re-inserted into said clasp casing (2), said assembly button (3) pushes said latch (45) which releases said housing (4) and said at least one locking member (60 ; 82), said housing (4) is caused to rotate and passes from its second position to its stable first position and said at least one locking member (60 ; 82) is displaced until said assembly button (3) is immobilized at least with respect to translation.

2. A device according to claim 1, **characterized in that** said housing (4) comprises a plurality of windows (19), said mechanism comprises a housing plate (7) provided with a plurality of chimneys (34) which extend from an inside face (33) of said housing plate (7) and which are received in said windows(19) of said housing (4), and said chimneys (34) are displaced within said windows (19) when said housing (4) is caused to rotate and passes from its stable first position to its second position, and vice-versa.

3. A device according to claim 2, **characterized in that** said mechanism comprises a first return member (64) configured to return said housing (4) to its stable first position, said first return member being formed for example by a tension spring.

4. A device according to claim 3, **characterized in that** said housing (4) comprises a complementary window (20), a first attachment stem (24) as well as an at least partly circular inside wall (21), said housing plate (7) is provided with a second attachment stem (36) which projects from said inside face (33) of said housing plate (7) and which is received in said complementary window (20) of said housing (4), and said first return member (64) is at least partly disposed along said inside wall (21) of said housing (4) and mechanically connected, by a first end, to said first attachment stem (24) and, by a second end which is an opposite end to said first end, to said attachment stem (36).

5. A device according to claim 3, **characterized in that** said housing (4) comprises a first attachment stem (24), said mechanism comprises a ring (81) housed in said housing, said ring is provided with an at least partly circular wall from which projects a second attachment stem (84) as well as mounting lugs (85) in which are received said chimneys (34) of said housing plate (7), and said first return member (64) is at least partly disposed along said wall of said ring (81) and mechanically connected, by a first end, to said first attachment stem (24) and, by a second end which is an opposite end to said first end, to said second attachment stem (84).

6. A device according to any one of claims 2 to 5, **characterized in that** said housing (4) comprises a plurality of drive pins (27) which extend from an outside face (28) of said housing (4), towards said inside face (33) of said housing plate (7), said mechanism comprises a plurality of blades (60) forming such locking members, said blades (60) are pivotally mounted on said chimneys (34) of said housing plate (7) and are provided with cut-outs (62) in which are movably inserted said drive pins (27) of said housing (4), said assembly button (3) comprises a finger (11) provided with a circular groove (14), and when said housing (4) is in its stable first position, said blades (60) are at least partly accommodated in said groove (14) of said finger (11) thereby locking said assembly button (3) in said housing (4), whereas when said housing (4) is in its second position, said blades (60) are swiveled relative to said housing plate (7) by the action of said drive pins (27) of said housing (4) in said cut-outs (62) of said blades (60), said blades (60) are at a distance from said groove (14) of said finger (11) and said assembly button (3) may be released.

7. A device according to any one of claims 1 to 5, **characterized in that** said housing (4) comprises a central through-opening (18), teeth (82) which project into said central opening (18) and which form such said locking members, said assembly button (3) comprises a finger (11) provided with a circular groove (14) and flats (80) formed at a free end (15) of said finger (11), and when said housing (4) is in its stable first position, said teeth (82) of said housing (4) are at least partly accommodated in said groove (14) of said finger (11) and said flats (80) of said finger (11) are disposed substantially perpendicularly to said teeth (82) thereby locking said assembly button (3) in said housing (4), whereas when said housing (4) is in its second position, said flats (80) are substantially aligned with said teeth (82) and said assembly button (3) can be released.

8. A device according to one of claims 6 and 7, **characterized in that** said assembly button (3) comprises a flange (12) mechanically connected to said finger (11) at an opposite end to said circular groove (14).

9. A device according to claim 8, **characterized in that** a space (13) is provided between said flange (12) and said finger (11) to interpose therein a first portion of said article, particularly of natural or artificial leather, for the connection of said assembly button (3) to said article.

10. A device according to any one of claims 1 to 9, **characterized in that** said mechanism further comprises a cover (5) relative to which said housing (4) is able to rotate, said latch (45) is mounted on said cover (5) and rotationally coupled relative to the latter, said latch (45) is provided with at least one holding member and said housing (4) is provided with at least one complementary holding member (25) configured to cooperate with said at least one holding member of said latch (45) when said housing (4) is in its second position, to immobilize said housing (4) and said at least one locking member (60 ; 82).

11. A device according to claim 10, **characterized in that** said cover (5) is provided with a plurality of chimneys (31) which extend from an inside face (30) of said cover (5) and said latch (45) has the general form of a plate in which are provided notches (46) receiving said chimneys (31) of said cover (5) to immobilize the latter rotationally relative to said cover (5).

12. A device according to one of claims 10 and 11, **characterized in that** said latch (45) is provided with at least one recess (47) forming said at least one holding member and said housing (4) is provided with at least one protrusion (25) projecting from an inside face (22) of said housing (4) and forming said at least one complementary holding member.

13. A device according to claim 12, **characterized in that** said mechanism is configured in order for said at least one protrusion (25) of said housing (4) to come into abutment against an edge of said at least one recess (47) of said latch (45), or is inserted into said at least one recess (47) of said latch (45), when said housing (4) is in its second position.

14. A device according to one of claims 12 and 13, **characterized in that** said latch (45) is furthermore provided with at least one shoulder (48) provided in a plate forming said latch (45), so as to form at least one said recess (47) which is progressive in the sense that it makes it possible to progressively hold said housing (4) in its stable first position.

15. A device according to any one of claims 10 to 14, **characterized in that** said mechanism further comprises a second return member (65) configured to make said latch (45) bear against said housing (4) when not acted upon externally, said second return member being formed for example by a compression spring.

16. A device according to claim 15, **characterized in that** said cover (5) is provided with a seat (32) formed in its inside face (30) and partially housing said second return member (65).

17. A device according to claim 15, **characterized in that** said mechanism comprises a support pin (88) having a base disposed against an inside face (30) of said cover (5) and a stem on which is mounted said second return member (65), said mechanism further comprises a sleeving member (89) provided with an internal space into which is inserted said second return member (65) mounted on said support pin (88) and provided with an outside collar (90), and said latch (45) is provided with an aperture (87) and is slidingly mounted on said sleeving member (89), said outside collar (90) of said sleeving member (89) coming to bear against a face (49) of said latch (45) facing opposite said inside face (30) of said cover (5).

18. A device according to any one of claims 1 to 17, **characterized in that** said housing (4) is rotatably mounted between a housing plate (7) and a cover (5), which are mechanically connected to each other, for example using fastening screws (67).

19. A device according to any one of claims 1 to 18, **characterized in that** said mechanism comprises a housing plate (7) relative to which said housing(4) is able to rotate, said housing plate (7) is provided with a low wall (39) which is at least partly circular, and said clasp casing (2) further comprises a counter-plate (8) mechanically connected to said housing plate (7) and disposed against said low wall (39) so as to provide a space (10) between said housing plate (7) and said counter-plate (8), to interpose therein a second portion of said article, particularly of natural or artificial leather, for the connection of said clasp casing (2) to said article.

20. An article, particularly of natural or artificial leather, comprising an opening and closing device (1) according to any one of claims 1 to 19, a first portion on which is fastened an assembly button (3) of said opening and closing device (1), and a second portion on which is fastened a clasp casing (2) of said opening and closing device (1), said opening and closing device (1) being configured to receive and immobilize said assembly button (3) in said clasp casing (2) in a locked configuration of a mechanism of said opening and closing device (1), and to release said assembly button (3) from said clasp casing (2) in an unlocked configuration of said mechanism.
